# EUROPÄISCHE PATENTSCHRIFT

(11) **EP 0 932 726 B1**
(45) Veröffentlichungstag und Bekanntmachung des Hinweises auf die Patenterteilung: **02.08.2000**
(21) Anmeldenummer: 97943717.5
(22) Anmeldetag: 21.10.1997
(51) Int. Cl.: E01C 19/28

(54) **VERFAHREN ZUR MESSUNG MECHANISCHER DATEN EINES BODENS SOWIE ZU DESSEN VERDICHTUNG UND MESS- BZW. BODENVERDICHTUNGSVORRICHTUNG**
METHOD OF MEASURING MECHANICAL DATA OF A SOIL, AND OF COMPACTING THE SOIL, AND MEASURING OR SOIL-COMPACTION DEVICE
PROCEDE POUR MESURER DES GRANDEURS MECANIQUES D'UN SOL ET DE COMPACTAGE DUDIT SOL, ET DISPOSITIF DE MESURE OU DE COMPACTAGE DE SOL

(30) Priorität: 21.10.1996 CH 255996
(43) Veröffentlichungstag der Anmeldung: 04.08.1999
(73) Patentinhaber: Ammann Verdichtung AG, CH-4900 Langenthal (CH)
(72) Erfinder: ANDEREGG, Roland, CH-4600 Olten (CH); LEIBUNDGUT, Hans, Ulrich, CH-3128 Kirchenthurnen (CH)
(74) Vertreter: Roshardt, Werner Alfred, Dipl.-Phys.
(86) Internationale Anmeldenummer: CH9700396
(87) Internationale Veröffentlichungsnummer: WO9817865

(56) Entgegenhaltungen:
- EP-A- 0 459 062
- WO-A-94/20684
- WO-A-95/10664

## Beschreibung

Die Erfindung betrifft ein Verfahren zur Messung mechanischer Daten eines verdichteten oder zu verdichtenden Bodens, ein Verdichtungsverfahren zum Erreichen einer optimalen, insbesondere homogenen Bodenverdichtung, eine Meßvorrichtung zur Messung mechanischer Daten eines verdichteten oder zu verdichtenden Bodens sowie eine Bodenverdichtungsvorrichtung zur optimalen homogenen Bodenverdichtung.

Aus der WO 95/10664 ist ein Verfahren zur Bodenverdichtung bekannt. Bei dem bekannten Verfahren wird die Frequenz einer rotierenden Unwucht derart eingestellt, daß die mit dem zu verdichtenden Boden sich im Kontakt befindende Verdichtungseinheit einen vorgegebenen Wert an Oberschwingungen - hier die doppelte Grundschwingung - nicht überschreitet. Die Unterschreitung dieses vorgegebenen Werts wird als Stabilitätskriterium betrachtet. Unter Verwendung zweier senkrecht zueinander angeordneter Beschleunigungsaufnehmer an der Verdichtungseinheit wird deren Beschleunigung gemessen. Einer der Beschleunigungsmesser mißt die horizontale und der andere die vertikale Beschleunigungskomponente. Es wird die Schwingungsamplitude der Verdichtungseinrichtung sowie die Richtung der maximalen Verdichtungsamplitude bestimmt. Die Frequenz des Exzenters und dessen Gewicht sowie die Rollgeschwindigkeit sind computergestützt einstellbar. Sie werden jedoch derart eingestellt, daß eine Maschinenresonanz und eine Resonanz des Gestells vermieden werden. Die Frequenz- und Gewichtseinstellung des Exzenters erfolgt ohne Berücksichtigung des zu verdichtenden Bodens. Aus den gemessenen Beschleunigungswerten wird der Schermodul des verdichteten Bodens und dessen plastischer Parameter bestimmt.

Aus der EP-A 0 459 062 ist ein weiteres Bodenverdichtungsverfahren bekannt. Bei dem bekannten Verdichtungsverfahren wird das Augenmerk darauf gerichtet, daß die Maschinenparameter derart eingestellt werden, daß vorgegebene Kräfte gegen den zu verdichtenden Boden erreicht werden.

Aufgabe der Erfindung ist es, ein Meß- bzw. Bodenverdichtungsverfahren aufzuzeigen und eine Meß- bzw. Bodenverdichtungsvorrichtung zu schaffen, mit dem bzw. mit der eine homogene Bodenverdichtung in einem Verdichtungverfahren mit möglichst wenig Überfahrten, insbesondere unter Vorgabe einer gewünschten Bodensteifigkeit und/oder insbesondere eines gewünschten Elastizitätsmoduls erreichbar ist sowie mechanische Daten des zu verdichtenden bzw. verdichteten Bodens bestimmbar sind.

Die Aufgabe wird dadurch gelöst, daß im Gegensatz zur oben zitierten WO 95/10664 nicht auf die örtliche Phasenlage einer maximalen Schwingungsamplitude einer Verdichtungs- bzw. Meßvorrichtung abgestellt wird, sondern auf die zeitliche Phase der anregenden Schwingung des bzw. der Exzenter zur Phase der angeregten Schwingung des Bodenverdichtungs- bzw. Meßsystems, welche identisch mit derjenigen der Verdichtungs- bzw. Meßeinrichtung ist. Auch wird im Gegensatz zur WO 95/10664 im Resonanzbereich eines Schwingungssystems, gebildet aus der auf den zu verdichtenden (bzw. bereits verdichteten) Boden einwirkenden Verdichtungs- bzw. Meßeinrichtung und dem Boden, gearbeitet. Die bekannte Bodenverdichtungsvorrichtung der EP-A 0 459 062 arbeitet zwar im Resonanzbereich ihrer Verdichtungseinrichtung, es ist ihr aber nicht möglich, die durch die Verdichtung erreichte Bodensteifigkeit **c**_{**B**} zu ermitteln und den gesamten Verdichtungsvorgang aufgrund dieser ermittelten Werte zu optimieren.

Zur Erläuterung der Erfindung wird in den nachfolgenden Figuren eine erfindungsgemäße Bodenverdichtungsvorrichtung beschrieben. Die Bodenverdichtungsvorrichtung beinhaltet eine erfindungsgemäße Meßvorrichtung zur Bestimmung der für eine Verdichtung wesentlichen mechanischen Daten. Es zeigen
- Fig. 1: eine schematische Darstellung einer Doppeltandemvibrationswalze mit Knicklenkung, mit der die erfindungsgemäße Bodenverdichtung durchführbar ist,
- Fig. 2: ein schwingungsmäßiges, mechanisches Ersatzschaltbild der Bodenverdichtungsvorrichtung aus **Figur 1**,
- Fig. 3: ein signalmäßiges Blockschaltbild zur Durchführung der erfindungsgemäßen Bodenverdichtung,
- Fig. 4: eine normierte Schwingungsamplitude der Bodenverdichtungseinrichtung (Ordinate) gemäß **Figur 2** in Abhängigkeit einer normierten Schwingungsfrequenz der die Schwingung anregenden Unwucht (Abszisse),
- Fig. 5: die Lage eines im Boden zu verdichtenden Bodenelements,
- Fig. 6: eine auf das in **Figur 5** gezeigte Bodenelement einwirkende Verdichtungskraft,
- Fig. 7: einen Einschaltvorgang einer Bodenverdichtungseinrichtung zum Erreichen eines optimalen Betriebspunktes in einer Darstellung analog zu derjenigen in **Figur 4** und
- Fig. 8: eine schematische Darstellung eines Getriebes für den Antrieb zweier Unwuchten der Bodenverdichtungseinrichtung mit einstellbarem Trägheitsmoment.

Die in **Figur 1** dargestellte Doppeltandemvibrationswalze **1** mit Knicklenkung hat eine vordere und eine hintere Bandage **3a** und **3b** als Bodenverdichtungseinrichtung. In den nachfolgenden Betrachtungen wird jeweils nur eine der beiden Bandagen **3a** bzw. **3b** betrachtet, welche, sofern kein Unterschied zwischen vorderer und hinterer Bandage **3a** und **3b** besteht, mit der Bezugszahl **3** bezeichnet wird. Eine Kopplung zwischen den beiden Bandagen **3a** und **3b** bei der hier beispielsweise beschriebenen Doppeltandemvibrationswalze **1** ist für das Betriebsverhalten zu vernachlässigen.

Die Bandage **3** hat, wie schematisch in den **Figuren 2** und **3** dargestellt ist, eine rotierende Unwucht **5** mit einstellbarem statischen Unwuchtmoment mᵤ·rᵤ. Das Unwuchtmoment wird über eine Veränderung des radialen Unwuchtabstands ru der Unwucht **5** eingestellt. Die Einstellung des Trägheitsmoments und der Frequenz f ist unten beschrieben. Zur Vereinfachung der nachfolgenden Ausführung sei die Masse **m**_{**u**} der Unwucht punktförmig in einem Abstand **r**_{**u**} von der Drehachse **7** der Bandage **3** rotierend angeordnet. Das statische Unwuchtmoment ist somit mᵤ·rᵤ [kg·m]. Vertikal über der Drehachse **7** an der Seite einer Trägerlasche **9** der Bandagenhaltegabel **10** ist ein Beschleunigungsaufnehmer **11** vorhanden. Mit dem Beschleunigungsaufnehmer **11** sind Beschleunigungswerte der Bandage **3** in vertikaler Richtung meßbar. Der Beschleunigungsaufnehmer **11** ist mit einer Recheneinheit **12** signalmäßig verbunden, welche durch zweimalige Integration die Schwingungsamplitude a der Bandage **3** ermittelt. Die Bandagenhaltegabel **10** ist über Feder- und Dämpfungselemente **13** und **14** mit dem Maschinenchassis **15** verbunden. Feder- und Dämpfungselemente **13** und **14** sind derart ausgebildet, daß im Dämpfungselement **14** die dynamischen Kräfte bedeutend kleiner sind als die statischen.

Bei dem erfindungsgemäßen Verfahren zum Erreichen einer optimalen, insbesondere einer homogenen Bodenverdichtung wird die Bewegung bzw. die Beschleunigung der Bandage **3**, wie oben bereits angedeutet, mit dem Beschleunigungsaufnehmer **11** gemessen. Mathematisch kann die durch die Unwucht **5** angeregte schwingende Bewegung der Bandage **3** wie folgt in der nachfolgenden Gleichung [1] dargestellt werden:${\text{x}}_{\text{d}} {\text{(t) = a}}_{\text{1/2}} {\text{cos[(Ω/2)t+δ}}_{\text{1/2}} {\text{]+a}}_{\text{1}} {\text{cos[Ωt+δ}}_{\text{1}} {\text{]+a}}_{\text{3/2}} {\text{cos[(3Ω/2)t+δ}}_{\text{3/2}} \text{]+} {\text{a}}_{\text{2}} {\text{cos[2Ωt+δ}}_{\text{2}} {\text{]+a}}_{\text{5/2}} {\text{cos[(5Ω/2)t+δ}}_{\text{5/2}} {\text{]+a}}_{\text{3}} {\text{cos[3Ωt+δ}}_{\text{3}} \text{]}$

In dieser Formel gibt der Index 1 eine Zuordnung zu Werten an, welche dieselbe Kreisfrequenz Ω (Ω = 2πf, wobei f die Frequenz der Unwucht **5** ist) aufweisen, wie die anregende Schwingung der Unwucht **5**. 1/2 bezieht sich auf die halbe Kreisfrequenz Ω, 3/2 auf die anderthalbfache und 5/2 auf die zweieinhalbfache Kreisfrequenz Ω. a ist der maximale Amplitudenwert der betreffenden Teilschwingung. δ bezeichnet die phasenmäßigen Zuordnungen der Teilschwingungen zueinander.

Aus dem Beschleunigungssignal können in der Recheneinheit **12** mittels einer Fourieranalyse gemäß obiger Gleichung die Frequenzanteile ermittelt werden. Je nach gefordertem Verdichtungsvorgang wird nun das statische Unwuchtmoment der Unwucht 5 und deren Frequenz f unterschiedlich eingestellt:
a) Verbleibt die Bandage **3** immer in Bodenkontakt, so wird mittels Fourieranalyse im wesentlichen lediglich die Umlauffrequenz 1·**f** der Bandage ermittelt. Diesen Verdichtungsvorgang nennt man Auflastbetrieb.
b) Hebt die Bandage **3** periodisch von Boden ab, was gegenüber a) eine stärkere Verdichtung ergibt, so werden mit der Fourieranalyse Oberschwingungen festgestellt, also Kreisfrequenzen von 2Ω, 3Ω, ... mit stark abnehmender maximaler Amplitude. Das Abheben der Bandage **3** vom Boden kennzeichnet einen optimalen Betriebszustand, da hier die auf den Boden übertragenen Kräfte größer sind als im Fall a), wodurch eine stärkere Verdichtung erfolgt.
c) Fängt die Maschine d.h. die ganze Walze **1** zu springen an, d.h. das Maschinenchassis **15** fängt an, Schwingungen um seine Ruhelage herum auszuführen, dann treten zu den Oberwellen auch Schwingungen mit der halben Anregungskreisfrequenz Ω der Unwucht **5** auf, also zusätzlich (1/2)Ω, (3/2)Ω, (5/2)Ω, ... Dieser Zustand ist instabil und kann zudem den Untergrund wieder auflockern. Ferner kann hier das Maschinenchassis **15** anfangen, um seine Längsachse zu schwingen.

Gemäß dem mechanischen Ersatzschaltbild der **Figur 2** wird der zu verdichtende Boden **20** als eine Feder **17** und ein Dämpfungselement **19** dargestellt. D.h. ein Bodenverdichtungssystem, welches die Bandage **3** mit schwingungsanregender Unwucht **5**, das Federelement **17** und das Dämpfungselement **19** des zu verdichtenden Bodens **20** sowie das Federelement **13** und das Dämpfungselement **14** zwischen Bandage **3** und Maschinenchassis **15** enthält, weist eine Eigenschwingung auf. Daß dem so ist, ergibt sich aus den in **Figur 4** gezeigten Meßkurven. Auf der Abszisse ist die Schwingungskreisfrequenz Ω der Bandage **3** und auf der Ordinate die gemessene maximale Schwingungsamplitude a aufgetragen. Die Schwingungskreisfrequenz Ω ist jedoch auf die Eigenfrequenz **w**_{**0**} des Bodenverdichtungssystems und der Wert a auf einen Wert **a**_{**0**} normiert. Kurvenparameter ist das statische Unwuchtmoment [Produkt aus einer punktförmig angeordnet gedachten Unwuchtmasse **m**_{**u**} und dem radialen Abstand **r**_{**u**} von der Achse **7**]. Das Unwuchtmoment der Kurve **21a** ist kleiner als das der Kurve **21b**, usw. Oberhalb der Kurve **23** beginnt die Walze 1 zu springen [Fall c]. Die Kurve **23** darf deshalb im Verdichtungsbetrieb nicht überschritten werden. Die Schar der Resonanzkurven **21a** bis **21d** stellt eine wesentliche Identifikationsgröße des Betriebsverhaltens des Bodenverdichtungssystems dar. Aus ihr lassen sich, wie unten ausgeführt wird, die verschiedenen Einflüsse der Maschinenparameter und der grundsätzliche Verlauf des Verdichtungsprozesses ablesen. Eine Verdichtung ist jeweils bei Resonanz des Bodenverdichtungssystems, gebildet aus der auf den zu verdichtenden Boden **20** einwirkenden Verdichtungseinrichtung und dem zu verdichtenden Boden **20**, optimal, d.h. am schnellsten und unter geringstem Energieaufwand vollziehbar.

Die Eigenfrequenz **w**_{**0**} des Bodenverdichtungssystems ist die Quadratwurzel aus den Quotienten der Bodensteifigkeit **c**_{**B**} [MN/m] und dem Gewicht **m**_{**d**} [kg] der Bandage **5**:${\text{w}}_{\text{0}} {\text{= (c}}_{\text{B}} {\text{/m}}_{\text{d}} {\text{)}}^{\text{1/2}}$

In obiger Gleichung sind dem Gewicht der Bandage **5** Anteile der jeweilgen Radabstützung sowie rechnerische "Bodenteile" hinzuzufügen. Diese Zusatzanteile liegen jedoch lediglich bei maximal 10% des reinen Bandagengewichts. Sie werden bevorzugt experimentell bestimmt und können in erster Näherung vernachlässigt werden. Die Bodensteifigkeit **c**_{**B**} liegt in der Regel zwischen 20 MN/m und 130 MN/m. Sie wird erfindungsgemäß, wie unten beschrieben, ermittelt. Die Eigenfrequenz **w**_{**0**} wird am einfachsten durch Überfahren des Bodens **20** mit einem kleinen statischen Unwuchtmoment gemäß Kurve **21a** gemessen. Die Frequenz der Unwucht **5** beim maximalen Kurvenwert **25** von **a/a**_{**0**} gibt die Eigenfrequenz **w**_{**0**} an. Der normierte Amplitudenwert von **a/a**_{**o**} = 1 ist dort, wo die die Maximalwerte der Kurven **21a** bis **21d** verbindende Kurve **27** beginnt nach links abzuknicken. Der Amplitudenwert **a**_{**0**} ergibt sich näherungsweise aus der Formel${\text{a}}_{\text{0}} {\text{= (m}}_{\text{f}} {\text{+m}}_{\text{d}} {\text{)g/c}}_{\text{B}}$ unter der Voraussetzung, daß die Bandage **3** nicht abhebt (Fall b), was hier jedoch gegeben ist. **m**_{**f**} ist die Auflast des Maschinenchassis **15** pro Bandage **3. g** ist die Erdbeschleunigung mit g ≈ 10.

Neben dem Beschleunigungsaufnehmer **11** ist ortsfest zur Trägerlasche **9** ein Lagesensor **29** zur zeitlichen Bestimmung der rotierenden Unwucht **5** durch ihren vertikalen Tiefstpunkt (= Verdichtungsrichtung) angeordnet. Dieser Durchgang ist identisch mit dem Zeitpunkt der maximalen gegen den Boden **20** gerichteten Unwuchtkraft. Die maximale gegen den Boden **20** wirkende Kraft wird von der Bandage **3** in den Boden **20** übertragen und erfolgt mit einer Phasenverschiebung um den Winkel φ. D.h. die Phasenverschiebung φ gibt die Lage der anregenden Schwingung durch die Unwucht **5** zur Schwingung des Bodenverdichtungssystems wieder.

Eine maximale Verdichtungskraft im Boden **20** wird bei Resonanz des Bodenverdichtungssystems erreicht. Resonanz des Bodenverdichtungssystems erfolgt immer bei maximalen Werten der Kurven **21a** bis **21d**, welche auf der Kurve **27** liegen. Bei Resonanz ist eine Phasenverschiebung des anregenden Schwingungssystems durch die Unwucht **5** zum Bodenverdichtungssystem von φ = 90° gegeben. D.h. eine optimale Verdichtung ist mit Walzenparametern [statisches Unwuchtmoment mᵤ·rᵤ und Unwuchtumlaufskreisfrequenz Ω] gegeben, welche einen Betrieb auf der Kurve **27** ermöglichen. Die Resonanzkurven 21a bis **21d** in **Figur 4** sind nun bei konstanten Bodeneigenschaften aufgenommen. Die Bodeneigenschaften, repräsentiert ersatzweise durch das Federelement **17** und das Dämpfungselement **19** in **Figur 2**, können sich ändern und damit auch die Lage der Resonanzkurven **21a** bis **21d**. Wie aus der Darstellung in **Figur 4** ersichtlich ist, ändert sich die für die Verdichtung des Bodens **20** verantwortliche Schwingungsamplitude im unterresonaten Bereich [Schwingungskreisfrequenz Ω ist kleiner als die Resonanzfrequenz, Phasenwinkel φ ist kleiner als 90°] sehr stark; im überresonanten Bereich [Schwingungskreisfrequenz Ω ist größer als die Resonanzfrequenz, Phasenwinkel φ ist größer als 90°] dagegen verhältnismäßig wenig. Für einen stabilen Verdichtungsbetrieb wählt man somit den überresonanten Bereich und stellt den Phasenwinkel φ auf einen Bereich zwischen 95° und 110°, bevorzugt 100° ein.

Die Einstellung des Phasenwinkels φ erfolgt bei vorgegebenem statischen Unwuchtmoment **m**_{**u**}**·r**_{**u**} durch eine Reduktion der Umdrehungskreisfrequenz Ω der Unwucht **5**. Man läuft beispielsweise auf der Resonanzkurve **21d** in Richtung des Pfeiles **35**. Der Bereich des Walzenspringens, gekennzeichnet durch den Bereich oberhalb der Kurve **23**, muß selbstverständlich vermieden werden. Ein Eindringen in diesen Bereich wird gefühlsmäßig vom Walzenführer durch ein anderes Schwingungsverhalten seiner Walze **1** wahrgenommen. Meßtechnisch treten jedoch, wie bereits oben aufgeführt, Schwingungen mit der halben Frequenz [und ungeraden Vielfachen] der Umlaufskreisfrequenz Ω der Unwucht **5** auf. Dieser unstabile [springende] Betrieb kann aber auch dadurch festgestellt werden, daß aufeinanderfolgende Schwingungsamplituden der Bandage **3** unterschiedlich hoch sind.

Zum Erreichen der maximal möglichen Verdichtungsleistung muß die Verdichtungsamplitude der Bandage **3** so groß wie möglich gewählt werden. Für das Erreichen eines vorgegebenen Bodenelastizitätsmoduls **E** bzw. einer vorgegebenen Bodensteifigkeit **c**_{**B**} wird von der Recheneinheit **12** und einem Stellgeber **36** selbsttätig die benötigte Amplitude eingestellt, wie unten ausgeführt wird.

Auch die Verfahrgeschwindigkeit **v** der Walze **1** wird auf eine gleichmäßige Verdichtungsarbeit pro Wegeinheit trotz variabler Umlaufkreisfrequenz Ω der Unwucht **5** eingestellt. Der Geschwindigkeitssollwert ist von der Art der zu verdichtenden Schicht abhängig. Eine ungebundene Schicht erfordert infolge einer tiefen Umlaufkreisfrequenz Ω eine kleinere Verfahrgeschwindigkeit **v** als eine gebundene Schicht. Beispielsweise wird auf einer ungebundenen Schicht mit einer Verfahrgeschwindigkeit von vᵤ = 3 km/h mit einer Umlauffrequenz fᵤ = 30 Hz und auf einer gebundenen Schicht mit einer Verfahrgeschwindigkeit von v_{g} = 4,5 km/h mit einer Umlauffrequenz f_{g} = 45 Hz gefahren.

Ein Bodenelement **37**, wie in **Figur 5** dargestellt, in einer Tiefe z₀ "sieht" beim Verdichtungsvorgang eine mit einer Geschwindigkeit v vorbeifahrende zweibandagige Walze **1**. Je nach Ortslage der beiden über das Bodenelement **37** hinwegrollenden Bandagen **3a** und **3b** sieht dieses gemäß **Figur 6** eine andere Belastungsspitze **39**. Die beiden Belastungsverläufe für die beiden Bandagen **3a** und **3b**, wobei der Pulszug **40a** von der Bandage **3a** und der Pulszug **40b** von der Bandage **3b** herrühren, können linear superponiert werden. Ihre Wirkung addiert sich. Je nach Schwingungsamplitude **a** des Bodenverdichtungssystems, des Achsabstands **d** der beiden Bandagen **3a** und **3b** sowie der Tiefe **z**_{**0**} des betrachteten Bodenelements **37** kann sich eine Überlappungszone **41** ausbilden, in welches von beiden Bandagen **3a** und **3b** Belastungsanteile auf das Bodenelement **37** einwirken. Der zeitliche Abstand **t**_{**s**} der auf das Bodenelement **37** wirkenden Belastungsanteile sollte im Betrieb konstant gehalten werden, um immer dieselbe Verdichtungsgüte zu erreichen. Wie aus den untenstehenden Ausführungen hervorgeht, wird die erfindungsgemäß geregelte Walze **1** bei zunehmender Bodensteifigkeit **c**_{**B**} mit einer höheren Umlaufkreisfrequenz Ω betrieben, was dann eine erhöhte Verfahrgeschwindigkeit **v** nach sich zieht. D.h. die Verdichtung geht immer schneller vonstatten.

Im Gegensatz zu bekannten Walzen und bekannten Verdichtungsverfahren (z.B. WO 95/10664) wird nun nicht mehr nur auf einen konstanten Schermodul, sondern auf eine vorgegebene, bevorzugt konstante Bodensteifigkeit **c**_{**B**} sowie, falls notwendig, auf einen vorgegebenen, konstanten Elastizitätsmodul **E** verdichtet. Bei den bisherigen Walzen und Verdichtungsmaschinen wurde immer davon ausgegangen, wenigstens eine minimale Verdichtung, definiert durch die Bodensteifigkeit **c**_{**B**} bzw. den Bodenelastizitätsmodul **E**, zu erreichen. Die aus den bekannten Verfahren resultierenden großen Unterschiede zwischen minimaler und maximaler Verdichtung führen zum bekannten, jedoch unerwünschten unregelmäßigen Absinken und Unebenwerden beispielsweise von Straßenoberflächen. Diese Unterschiede werden durch Erfindung vermieden.

Im Gegensatz hierzu wird mit dem erfindungsgemäßen Verfahren u.a. auf einen konstanten Elastizitätsmodul **E** verdichtet. Ein konstanter Bodenelastizitätsmodul **E** ergibt im Gegensatz zu den bekannten, auf minimale Bodensteifigkeit verdichteten Böden eine bedeutend größere Langzeitstabilität. Wobei hier noch einmal hervorgekehrt wird, daß nicht nur auf eine vorgegebene Bodensteifigkeit **c**_{**B**}, sondern auch auf einen vorgegebenen Bodenelastizitätsmodul **E** verdichtet wird. Beispielsweise wird ein auf konstanten Bodenelastizitätsmodul verdichteter Boden **20** eines Straßenbauwerks sich im Verlauf seiner Alterung durch die Verkehrsbeanspruchung gleichmäßig absenken und somit seine Ebenheit sehr viel länger behalten als ein nach dem Stand der Technik verdichteter. Nach den bekannten Verfahren verdichtete Straßenbauwerke werden im Laufe der Zeit infolge inhomogener Verdichtung uneben, reißen oberflächlich und sind dann der Zerstörung durch Verkehr und Witterungseinflüsse preisgegeben.

Der Bodenelastizitätsmodul **E** wird erfindungsgemäß laufend mit der Walze **1** ermittelt und die Maschinenparameter laufend nachgestellt, wobei hier darauf zu achten ist, daß im Boden keine Mulden verbleiben, d.h. die Bodenoberfläche **42** bereits gut verdichtet ist. Der exakte Bodenelastizitätsmodul **E** interessiert in der Praxis erst beim Ende des Verdichtungsvorgangs. Zu diesem Zeitpunkt ist die Bodenoberfläche (**42**) jedoch bereits ausreichend verdichtet. Der Bodenelastizitätsmodul **E** ergibt sich aus nachstehender Formel [3].${\text{E = c}}_{\text{B}} \text{·} \frac{{\text{2(1-µ}}^{\text{2}} \text{)}}{\text{L·π}} \text{· {1,89+½ln[} \frac{{\text{π·L}}^{\text{3}} \text{·E}}{{\text{16(1-µ}}^{\text{2}} {\text{)(m}}_{\text{f}} {\text{+m}}_{\text{d}} \text{)·g·R}} \text{]}}$

Diese Gleichung ergibt sich aus einer postitulierten kontinuumsmechanischen Betrachtung eines gekrümmten Körpers, welcher sich in Kontakt mit einem elastischen, halbunendlichen Raum befindet.

Da der interessierende Wert des Bodenelastizitätsmoduls E auf beiden Seiten der obigen Gleichung auftritt, muß sein Wert mit einer einfachen Iteration bestimmt werden. Für einen Berechnungsbeginn wird in den rechtsseitigen Gleichungswert für E${\text{E [MN/m}}^{\text{2}} {\text{] = 2,3 [1/m] · c}}_{\text{B}} \text{[MN/m]}$ eingesetzt. Die Bodensteifigkeit **c**_{**B**} wird mit den untenstehenden Formeln von der Recheneinheit **12** ermittelt, da ihr alle Werte bekannt sind bzw. von ihr eingestellt werden.

Im Auflastbetrieb [Fall a)], d. h. es erfolgt kein Abheben der Bandage **3** (dieser Betriebszustand ist bis zu Amplituden **a/a**_{**0**} = 1 gegeben), wird die Bodensteifigkeit **c**_{**B**} von der Recheneinheit **12** mit der Formel${\text{c}}_{\text{B}} {\text{= Ω}}^{\text{2}} {\text{· [m}}_{\text{d}} \text{+} \frac{{\text{m}}_{\text{u}} {\text{·r}}_{\text{u}} \text{·cos(φ)}}{\text{a}} \text{]}$ ermittelt.

Erfolgt ein Abheben der Bandage **3**, was die Recheneinheit **12** durch das Auftreten von Kreisfrequenzen mit 2Ω, 3Ω, ... registriert, so berechnet sie die Bodensteifigkeit **c**_{**B**} mit der Formel${\text{c}}_{\text{B}} \text{=} \frac{\text{F (bei å=0)}}{{\text{[1-cos(π}}^{\text{2}} \text{/2K)] · a}}$ wobei${\text{F = -m}}_{\text{d}} {\text{·ä+m}}_{\text{u}} {\text{·r}}_{\text{u}} {\text{·Ω}}^{\text{2}} {\text{·cosφ + (m}}_{\text{f}} {\text{+m}}_{\text{d}} \text{)·g}$ und$\text{K =} \frac{{\text{F}}_{\text{max}}}{{\text{(m}}_{\text{f}} {\text{+m}}_{\text{d}} \text{)·g}}$ å wird durch Integration des mit dem Beschleunigungsaufnehmer **11** gemessenen Werts erhalten. å ist die vertikale Geschwindigkeit der Bandage **5**. Es handelt sich hier um die zeitlich sich ändernde Bandagengeschwindigkeit, welche jedoch nicht mit der Verfahrgeschwindigkeit **v** zu verwechseln ist. å=0, d.h. eine Geschwindigkeit Null der Bandage **5** wird immer im oberen und unteren Schwingungsumkehrpunkt erreicht. ä ist der mit dem Beschleunigungsaufnehmer **11** ermittelte Wert. Das statische Unwuchtmoment **m**_{**u**}**·r**_{**u**} [kg m] in der obigen Formel ist aus den Daten der Unwucht 5 bestimmbar. Die Ermittlung des Phasenwinkels φ ist oben bereits beschrieben worden. m_{d} [kg] ist als Gewicht der betreffenden Bandage **3** bekannt. Ω wird als Rotationskreisfrequenz der Bandage **3** eingestellt und ist somit bekannt. Die maximale Schwingungsauslenkung a der Bandage **3** ist ebenfalls bestimmbar.

In Formel [3] wird die Querkontraktionszahl des Untergrunds mit µ = 0,25 (sie liegt zwischen 0,20 und 0,30) angesetzt. L [m] ist die Breite der Bandage **3**, (m_{f}+m_{d}) das auf jeder Bandage **3a** bzw. **3b** lastende Gewicht plus das Gewicht der betreffenden Bandage **3a** bzw. **3b**, R [m] ist der Radius der Bandage **3**, g [= 10 m/s²] die Erdbeschleunigung und ln der natürliche Logarithmus. Es sind somit sämtliche Werte zur selbsttätigen Bestimmung der Bodensteifigkeit **c**_{**B**} bekannt bzw. können von der Recheneinheit **12** bestimmt werden, womit auch der Elastizitätsmodul **E** mit der Recheneinheit **12** ermittelbar ist.

Zur Ableitung der obigen Formel [3] geht man von der Berührung zweier elastischer Rollen aus. Die erste Rolle hat einen Elastizitätsmodul **E**_{**1**}, einen Radius **R**_{**1**} und eine Querkontraktionszahl µ_{**1**}. Die zweite Rolle hat einen Elastizitätsmodul **E**_{**2**}, einen Radius **R**_{**2**} und eine Querkontraktionszahl µ_{**2**}. Beide Rollen haben die Länge **L**. Für den Flächendruck p [N/m²] zwischen beiden Rollen ergibt sich dann$\text{p =} \frac{\text{4·P}}{\text{π·L·b}} {\text{·[1-(4·y}}^{\text{2}} {\text{)/b}}^{\text{2}} {\text{]}}^{\text{1/2}}$ wobei P die auf die erste Rolle wirkende Kraft ist, b die Breite der Berührungsfläche (L·b) ist, über die sich die beiden Rollen infolge elastischer Verformung berühren und y die laufende Koordinate senkrecht zur Rollenachse mit dem Nullpunkt auf der Rollenachse.

Zum Übergang auf eine einen Boden verdichtende Rolle (Bandage) wird der Boden als die oben beschriebene zweite Rolle angenommen, wobei dann hier der Radius R₂ = ∞ gesetzt wird. Ferner ist der Elastizitätsmodul E₁ der ersten Rolle bedeutend größer als derjenige E₂ des Bodens. Es gilt somit${\text{E}}_{\text{1}} {\text{>> E}}_{\text{2}} \text{.}$

Im Verhältnis zu E₂ kann somit E1 → ∞ gesetzt werden.

Die auf die erste Rolle wirkende Kraft P ist bei einer Bodenverdichtungsvorrichtung eine Funktion der Zeit. Sie ist zeitlich nicht konstant. Die Kraft P ist identisch mit der Bodenreaktionskraft F in den Gleichungen [6], [7] und [8]. Die zeitliche Mittelung über die Kraft P während einer Umdrehung der Bandage 3 ergibt

Es wird somit in Gleichung [10] P = (m_{f}+m_{d})·g gesetzt. Gleichung [10] nach b aufgelöst ergibt dann$\text{b [m] = [(16/π) ·} \frac{{\text{(1-µ}}^{\text{2}} {}_{\text{2}} \text{)}}{{\text{E}}_{\text{2}}} \text{·} \frac{{\text{R}}_{\text{1}} {\text{(m}}_{\text{f}} {\text{+m}}_{\text{d}} \text{)·g}}{\text{L}} {\text{]}}^{\text{1/2}}$ µ₂ und E₂ sind die Querkontraktion und der Elastizitätsmodul des Bodens.

Aufgrund des Elastizität des Bodens **E**_{**2**} erfolgt bei Aufbringen der Kraft **P** eine Annäherung des Mittelpunkts der ersten Rolle an die Bodenoberfläche. Diese Annäherung δ ergibt sich zu$\text{δ[m] =} \frac{\text{P}}{\text{L}} \text{·} \frac{{\text{1-µ}}^{\text{2}} {}_{\text{2}}}{{\text{E}}_{\text{2}}} \text{· Θ(b/L)}$

Da die Breite der Auflagefläche (L·b) bedeutend kleiner ist als deren Länge L (b << L) gilt$\text{Θ(b/L) ≈} \frac{\text{2}}{\text{π}} \text{· [1,89 + ln(L/b)]}$

Es gilt ferner (Federgleichung)${\text{F = c}}_{\text{B}} \text{·δ}$ und somit${\text{c}}_{\text{B}} \text{=} \frac{\text{F}}{\text{δ}} \text{≡} \frac{\text{P}}{\text{δ}} \text{=} \frac{{\text{L·E}}_{\text{2}}}{{\text{(1-µ}}^{\text{2}} {}_{\text{2}} \text{)·Θ(b/L)}}$ Hieraus folgt${\text{E}}_{\text{2}} \text{=} \frac{{\text{(1-µ}}^{\text{2}} {}_{\text{2}} \text{)}}{\text{L}} {\text{Θ(b/L)·c}}_{\text{B}}$

Es wird nun der obige Wert für b eingesetzt$\text{Θ(b/L) =} \frac{\text{2}}{\text{π}} \text{· [1,89 +} \frac{\text{1}}{\text{2}} \text{ln [} \frac{{\text{π·E}}_{\text{2}} {\text{·L}}^{\text{3}}}{{\text{16(1-µ}}^{\text{2}} {}_{\text{2}} {\text{)·R}}_{\text{1}} {\text{·(m}}_{\text{f}} {\text{+m}}_{\text{d}} \text{)·g}} \text{]}$

Wird Gleichung [16] in Gleichung [15] eingesetzt, ergibt sich die obengenannte Gleichung [3], wobei R₁ = R ist.

Für eine optimale Verdichtung müssen die zu verdichtenden Bodenbereiche von der Walze **1** öfters überfahren werden. Da es sich in der Regel um einen nicht vorverdichteten Boden handelt, wird in einer ersten bzw. nachfolgenden Verdichtungsüberfahrten maximal verdichtet.

Das Einstellen einer optimalen Unwuchtkreisfrequenz Ω sowie eines optimalen statischen Unwuchtmoments wird anhand von **Figur 7** erläutert, wobei hier analog zu **Figur 4** die normierte Unwuchtkreisfrequenz Ω[Ω/**w**_{**0**}] als Abszissenwert und die normierte maximale Amplitude a [**a/a**_{**0**}] der Unwucht 5 als Ordinatenwert aufgetragen ist. Zum Start einer Bodenverdichtung weist die Unwucht **5** einen minimalen Abstand **r**_{**u0**} zur Drehachse **7** auf [statisches Unwuchtmoment mᵤ·rᵤ₀]. Die Umlaufkreisfrequenz Ω der Unwucht **5** wird ausgehend vom Stillstand auf einen Wert Ω_{**0**} erhöht, der oberhalb der Resonanz des oben erwähnten Bodenverdichtungssystems liegt. Die jeweilige Verfahrgeschwindigkeit **v** der Walze **1** wird gemäß den obengenannten Ausführungen an die Umlauffrequenz **f** der Unwucht **5** angepaßt. Die Abhängigkeit der Amplitude a der Bandage **3** von der Umlaufkreisfrequenz Ω erfolgt gemäß Kurve **43a**. Im Punkt **45** liegt die Resonanz des Bodenverdichtungssystems. Dieser Resonanzpunkt wird aus den oben ausgeführten Toleranzgründen überschritten bis der Phasenwinkel φ zwischen Bandagenschwingung und Unwuchtschwingung etwa 100° beträgt [Punkt 47]. In einem nächsten Schritt wird das statische Unwuchtmoment durch Vergrößerung des radialen Abstands **r**_{**u0**} auf **r**_{**u1**} vergrößert [mᵤ·rᵤ₁]. Durch die Vergrößerung des statischen Unwuchtmoments bei gleicher Unwuchtumlauffrequenz f erhöht sich der Phasenwinkel φ auf einen Wert größer 100°, wie sich aus dem Abstand des neuen Einstellungspunktes 50 von der Resonanzkurve **49** (analog zu Kurve **27** in **Figur 4**) erkennen läßt. Es wird nun in einem nächsten Schritt die Umlaufkreisfrequenz der Unwucht **5** bei konstantem statischen Unwuchtmoment [mᵤ·rᵤ₁] von Ω_{**0**} auf Ω₁ erniedrigt bis der Phasenwinkel φ wieder nur noch 100° beträgt. Radialer Abstand **r**_{**u**} und Umlaufkreisfrequenz Ω werden nun abwechselnd geändert bis die Walze **1** zu springen beginnt. Dieses "Springen" ist gemäß obigen Ausführungen am Auftreten von ungeraden Vielfachen der halben Unwuchtumlauffrequenz erkennbar [Überschreiten der Kurve **52**]. Das statische Unwuchtmoment **m**_{**u**}**·r**_{**u**} wird erniedrigt um den stabilen Kurvenpunkt **51** zu erreichen. Es könnte auch die Unwuchtkreisfrequenz Ω verringert werden, jedoch ist dieses Einstellungsverfahren schwer zu handhaben, da sich hierbei zwei Werte, nämlich die Kreisfrequenz Ω und das Trägheitsmoment ändern. Die zum Kurvenpunkt **51** gehörenden Maschinenparameter definieren einen Zustand, in dem maximale Verdichtungsarbeit erbracht wird. Die Kurve **53** in **Figur 7** gibt die optimale Einstellkurve wieder, welche immer einen Phasenwinkel φ von 100 gewährleistet.

Nach ersten Überfahrten, solange sich der Boden noch plastisch verhält, wird mit maximaler Verdichtungsleistung gearbeitet. Das plastische Verhalten ergibt sich aus den ermittelten Meßwerten. Im "plastischen Bereich" läßt sich die Bodensteifigkeit **c**_{**B**} nur näherungsweise ermitteln. Wohl wissend, daß bei einem noch plastischen Untergrund die Bestimmung des Bodenelastizitätsmoduls mit einem Fehler behaftet wird, wird er gemäß obigen Ausführungen berechnet. Bei Erreichen von etwa 90% des geforderten Bodenelastizitätswerts ist der plastische Bereich überschritten und die Steuerung stellt mit dem obengenannten Berechnungsverfahren das statische Unwuchtmoment **m**_{**u**}**·r**_{**u**} und die Unwuchtumlauffrequenz **f** (Unwuchtumlaufkreisfrequenz Ω) derart ein, daß ein vorgegebener Bodenelastizitätsmodul **E** erreicht wird. Unter Verwendung der Formeln [3] und [5] kann von der Recheneinheit **12** während des Verdichtungsvorgangs der jeweils bereits erreichte Bodenelastizitätsmodul **E** bestimmt, und aus diesen Werten dann für den weiteren Verdichtungsvorgang die betreffenden Maschinenparameter, als da sind statisches Unwuchtmoment **m**_{**u**}**·r**_{**u**}, Unwuchtfrequenz **f** und Verfahrgeschwindigkeit **v**, eingestellt werden. Die Einstellung erfolgt während des Verfahrens. Die Einstellung der Verfahrgeschwindigkeit **v** ist problemlos schnell durchführbar. Um jedoch das statische Unwuchtmoment **m**_{**u**}**·r**_{**u**} im Sekundenbruchteilbereich auf einen vorgegebenen ermittelten Wert einzustellen, wird beispielsweise, wie unten ausgeführt ist, vorgegangen.

Anstatt, wie oben ausgeführt, den radialen Abstand **r**_{**u**} der Unwuchtmasse zu verändern, können zwei gleichsinnig umlaufende Unwuchten **56** und **64** verwendet werden, deren gegenseitiger radialer Abstand über ein Planetengetriebe eingestellt wird. Beträgt der radiale Abstand 180°, so ist der effektive gesamte Unwuchtwert null. Bei 0° ist der Unwuchtwert maximal. Durch Winkelwerte zwischen 0° und 180° sind sämtliche Zwischenwerte zwischen keiner und maximaler Unwuchtmasse einstellbar.

Das in **Figur 8** schematisch dargestellte Planetengetriebe **53** dient zum Antrieb zweier gleichsinnig umlaufender Unwuchten **56** und **64**, deren gegenseitige Lage zum Einstellen des statischen Unwuchtmoments **m**_{**u**}**·r**_{**u**} verstellbar ist. Im Gegensatz zu den obigen Ausführungen wird nun nicht mehr der radiale Abstand **r**_{**u**} einer punktförmig gedachten Exzentermasse, sondern bei gleichem radialen Abrstand **r**_{**u**} die effektive Unwuchtmasse **m**_{**u**} eingestellt. Die Einstellungen gemäß **Figur 7** erfolgen dann ausgehend von [Ω₀, mᵤ₀·rᵤ₀] im Kurvenpunkt **47** für die nachfolgenden Kurvenpunkte mit [Ω₀, mᵤ₁·rᵤ₀] statt [Ωₒ, mᵤ·rᵤ₁] im Einstellpunkt 50, mit [Ω₁, mᵤ₁·rᵤ₀] statt [Ω₁, mᵤ·rᵤ₁], [Ω₁, mᵤ₂·rᵤ₀] statt [Ω₁, mᵤ·rᵤ₂] usw. Mit dem in **Figur 8** dargestellten Planetengetriebe **53** ist eine Unwuchtmassenumstellung in Bruchteilen einer Sekunde möglich.

Das in **Figur 8** gezeigte Planetengetriebe **53** wird von einem Antrieb **54** über eine Welle **55** angetrieben, welche direkt ohne jegliches Zwischengetriebe auf die eine Umwucht **56** wirkt. Auf der Welle **55** ist eine Zahnriemenscheibe **57** angeordnet, welche über einen Zahnriemen **59** auf eine Zahnriemenscheibe **60** wirkt. Die Zahnriemenscheibe **60** ihrerseits wirkt mit einem Getriebeteil **61** zusammen. Der Getriebeteil **61** hat drei miteinander kämmende Zahnräder **63a, 63b** und **63c**, wobei das Zahnrad **63a** mit der Zahnriemenscheibe **60** drehfest verbunden ist. Die Achse des Zahnrads **63b** ist radial zur Drehachse des Zahnrads **63a** verdrehbar. Der Verdrehwinkel ist ein Maß für die radiale Verdrehung der beiden Unwuchten **56** und **64** und damit ein Maß für die effektive gesamte Unwuchtmasse bzw. des effektiven statischen Unwuchtmoments mᵤ₀·rᵤ bis **m**_{**u3**}**·r**_{**u**}. Auf der Achse 65 des Zahnrads **63c** sitzt ein Zahnrad **66**, welches mit einem auf einer Hohlwelle **67** sitzenden Zahnrad **69** kämmt. Die Hohlwelle **67** wirkt mit der zweiten Unwucht **64** zusammen.

Da eine der beiden Unwuchten **56** und **66** direkt angetrieben wird und nur die Unwucht **64** durch das Planetengetriebe **53**, hat dieses nur die Hälfte des Drehmoments zu übertragen. Als Referenzpunkt für die Bestimmung des Phasenwinkels φ gilt die Winkelhalbierende zwischen den Schwerpunkten der beiden Unwuchten **56** und **64**.

Anstatt beide Unwuchten gleichsinnig mit ein- und derselben Umlauffrequenz Ω umlaufen zu lassen, kann auch eine der beiden Unwuchten durch entsprechende Auswahl der Zahnriemenscheiben **57** und **60** und/oder der Zahnräder **66** und **69** mit der doppelten Umlauffrequenz umlaufen.

Das oben beschriebene Getriebe, wie es in **Figur 8** gezeigt ist, kann auch durch gleichwirkende, aber anders aufgebaute Überlagerungsgetriebe ersetzt werden. Gute Ergebnisse wurden beispielsweise mit einem sog. "Harmonic Drive Getriebe" erzielt, welches mit nur drei Bauteilen ["Wave Generator", "Circular Spline", "Flexspline"] hohe einstufige Untersetzungen erreicht. In diesem Getriebe ist der "Circular Spline" ein starrer Stahlring mit einer Innenverzahnung, die sich mit der Außenverzahnung des "Flexsplines" im Bereich der großen Ellipsenachse des "Wave Generators" im Eingriff befindet. Der "Flexspline" ist eine elastisch verformbare, dünnwandige Stahlbüchse mit einer Außenverzahnung, die einen kleineren Teilkreisdurchmesser als der "Circular Spline" hat und dadurch beispielsweise zwei Zähne weniger über den Gesamtumfang besitzt. Der "Wave Generator" ist eine elliptische Scheibe mit aufgezogenem Dünnringkugellager, der in den "Flexspine" eingeschoben ist und ihn elliptisch verformt. Während der Drehung des "Wave Generators" bewegt sich der Zahneingriffbereich mit der großen Ellipsenachse. Nach einer Drehung des "Wave Generators" um 180° vollzieht sich eine Relativbewegung zwischen "Flexspline" und "Circular Spline" um einen Zahn. Nach jeder vollständigen Umdrehung des "Wave Generators" dreht sich der "Flexspline" als Abtriebselement genau um zwei Zähne entgegengesetzt zum Antrieb. Der mechanische Aufbau unter Verwendung dieses Getriebes ist äußerst kompakt.

Soll auf einer Baustelle Einbaumaterial verdichtet werden, so empfiehlt es sich, vor Einbringen des Verdichtungsguts die Steifigkeit **c**_{**B**} des Untergrunds mittels einer Überfahrt zu ermitteln bzw. zu prüfen. Selbstverständlich kann auch der Bodenelastizitätmodul **E** ermittelt werden. Ist nämlich eine Schwachstelle im Untergrund bereits vorhanden, kann das Einbaugut nicht im geforderten Maß verdichtet werden.

Statt umlaufende Unwuchten zu verwenden, können auch vertikal schwingende Unwuchten, ausgebildet als Kolben-Zylindereinheiten, verwendet werden. Zum Verdichten können Bandagen über den Boden **20** gerollt werden; es kann aber auch eine vibrierende Platte über den Boden **20** verschoben werden.

Die erfindungsgemäße Meßvorrichtung unterscheidet sich von der erfindungsgemäßen Bodenverdichtungsvorrichtung lediglich dadurch, daß die auf den Boden einwirkende und mit ihm zusammen ein Schwingungssystem bildende Einrichtung gegenüber der Verdichtungseinrichtung der Bodenverdichtungsvorrichtung keine wesentliche Bodenverdichtung hervorruft. D.h. die auf den Boden einwirkende Kraft wird bei der Messung reduziert. Auch wird in der Regel bei der Messung die Masse der schwingenden Kraft kleiner gewählt. Die erfindungsgemäße Meßvorrichtung kann mit bekannten Verdichtungsvorrichtung zusammengebaut werden, um auch mit diesen Maschinen eine verbesserte Bodenverdichtung zu erzeugen.

## Patentansprüche

1. Verfahren zur Messung mechanischer Daten eines verdichteten oder zu verdichtenden Bodens mit einer auf den Boden **(20)** einwirkenden Einrichtung **(3a, 3b)**, welche zusammen mit dem Boden **(20)** schwingungsmäßig als ein einziges Schwingungssystem von einer Recheneinheit **(12)** erfaßt wird und durch eine schwingungsanregende Kraft derart angeregt wird, daß dieses Schwingungssystem in Resonanz schwingt oder mit einer die Resonanz um einen vorgegebenen, lediglich von Einstellungsstabilitäten bestimmten Frequenzwert überschreitenden Frequenz (Ω) schwingt, wobei der Wert der schwingungsanregenden Kraft, deren periodische Frequenz (Ω) und deren Phasenwinkel (φ) zur Schwingung des Schwingungssystems selbsttätig von der Recheneinheit **(12)** derart eingestellt werden, daß unter Berücksichtigung der Masse (**m**_{**d**}) der auf den Boden einwirkenden Einrichtung **(3a, 3b)** und des auf ihr statisch lastenden Gewichts (**m**_{**f**}) die Bodensteifigkeit (**c**_{**B**}) und/oder der Elastizitätsmodul **(E)** des Bodens **(20)** ermittelt wird.

2. Verfahren nach Anspruch 1, **dadurch gekennzeichnet**, daß zur Ermittlung der Schwingungsauslenkung **(a)** des Schwingungssystems die Bewegung der Einrichtung **(3a, 3b)** in Richtung des geforderten Meßvektors insbesondere mit einem Beschleunigungsmesser **(11)** ermittelt wird, der Phasenwinkel (φ) auf bevorzugt zwischen 95° und 110 voreilend eingestellt wird und vorzugsweise die schwingungsanregende Kraft mit einer beschleunigten, insbesondere rotierenden Masse erzeugt wird, deren statisches Unwuchtmoment **(m**_{**u**}**·r**_{**u**}**)** von der Recheneinheit **(12)** vorgegeben wird.

3. Verdichtungsverfahren zum Erreichen einer optimalen, insbesondere homogenen Bodenverdichtung **(1)** unter Verwendung des Meßverfahrens nach Anspruch 1 oder 2 mit einer auf den zu verdichtenden Boden **(20)** einwirkenden Verdichtungseinrichtung **(3a, 3b)**, welche zusammen mit dem Boden **(20)** schwingungsmäßig als ein einziges Verdichtungsschwingungssystem von einer Recheneinheit **(12)** erfaßt wird und durch eine schwingungsanregende Kraft derart angeregt wird, daß dieses Verdichtungsschwingungssystem in Resonanz schwingt oder mit einer die Resonanz um einen vorgegebenen, lediglich von Einstellungsstabilitäten bestimmten Frequenzwert überschreitenden Frequenz (Ω) schwingt, wobei der Wert der schwingungsanregenden Kraft, deren periodische Frequenz (Ω) und deren Phasenwinkel (φ) zur Schwingung des Verdichtungsschwingungssystems selbsttätig von der Recheneinheit **(12)** derart eingestellt werden, daß unter Berücksichtigung der Masse (**m**_{**d**}) der Verdichtungseinrichtung (**3a, 3b**) und des auf ihr statisch lastenden Gewichts (**m**_{**f**}) eine vorgegebene Bodensteifigkeit (**c**_{**B**}) erreicht wird.

4. Verdichtungsverfahren nach Anspruch 3, **dadurch gekennzeichnet**, daß zur Ermittlung der Schwingungsauslenkung **(a)** des Verdichtungsschwingungssystems die Bewegung der Verdichtungseinrichtung **(3a, 3b)** in Richtung des geforderten Verdichtungsvektors insbesondere mit einem Beschleunigungsmesser **(11)** ermittelt wird, der Phasenwinkel (φ) auf bevorzugt zwischen 95° und 110° voreilend eingestellt wird und vorzugsweise die schwingungsanregende Kraft mit einer beschleunigten, insbesondere rotierenden Masse erzeugt wird, deren statisches Unwuchtmoment (**m**_{**u**}**·r**_{**u**}) von der Recheneinheit **(12)** vorgegeben wird.

5. Verdichtungsverfahren nach Anspruch 3 oder 4, **dadurch gekennzeichnet**, daß der Verdichtungsvorgang beendet wird, sobald ein vorgegebener Elastizitätsmodul **(E)** des Bodens **(20)** von der Recheneinheit **(12)** selbsttätig ermittelt wird, wobei der Elastizitätsmodul **(E)** während des Überfahrens mit einer iterativen Berechnung insbesondere unter zusätzlicher Verwendung der Bodensteifigkeit (**c**_{**B**}) und der Schwingungsamplitude **(a)** der Verdichtungseinrichtung **(3a, 3b)** bzw. deren Beschleunigung **(ä)** ermittelt wird.

6. Verdichtungsverfahren nach einem der Ansprüche 3 bis 5, **dadurch gekennzeichnet**, daß das unverdichtete Bodenmaterial in einem ersten Verdichtungsvorgang, bevorzugt in Abhängigkeit der Bodenbeschaffenheit und des Verdichtungszustands mit maximaler, lediglich durch die Maschineneigenschaften begrenzter Verdichtungsleistung verdichtet wird, wobei insbesondere die schwingungsanregende Kraft selbsttätig jedoch nur so hoch eingestellt wird, daß kein Springen der Bodenverdichtungsvorrichtung **(1)** erfolgt und vorzugsweise das Springen der Bodenverdichtungsvorrichtung **(1)** durch eine Frequenzanalyse der Schwingung der Verdichtungseinrichtung **(3a, 3b)** auf ein Auftreten einer halben Schwingungsteilkomponente zur Grundschwingung und/oder durch einen Amplitudenvergleich aufeinanderfolgender Schwingungen der Verdichtungseinrichtung **(3a, 3b)** bis zu einem vorgegebenen Abweichungswert ermittelt wird.

7. Verdichtungsverfahren nach einem der Ansprüche 3 bis 6, **dadurch gekennzeichnet**, daß die Verdichtungseinrichtung **(3a, 3b)** über einen bereits auf einen vorgegebenen Wert verdichteten Boden **(20)** schneller als über noch zu verdichtenden Boden **(20)**, bevorzugt mit reduzierter schwingungsanregender Kraft gefahren wird, um aus Sicht des Verdichtungsprozesses überflüssige Überfahrten zu minimieren.

8. Meßvorrichtung **(1)** zur Messung mechanischer Daten eines verdichteten oder zu verdichtenden Bodens **(20)** mit einem Meßverfahren nach Anspruch 1 oder 2 mit wenigstens einer mit dem Boden **(20)** wenigstens zeitweise in Kontakt befindlichen Einrichtung **(3a, 3b)**, wenigstens einer auf diese einwirkende, in Meßrichtung eine periodische Kraft erzeugende, schwingende Masse **(5)**, deren Schwingungsfrequenz (Ω) durch einen Antrieb **(54)** einstellbar ist, einem Meßelement **(11)**, insbesondere einem Beschleunigungsaufnehmer **(11)**, welches den Zeitpunkt der maximalen Schwingungsamplitude (**a**_{**0**}) der Einrichtung **(3a, 3b)** in Meßrichtung feststellt, einem Sensor **(29)**, der den Zeitpunkt der maximalen Schwingungsamplitude in Bodenverdichtungsrichtung der schwingenden Masse **(5)** bestimmt, einer Vergleichereinrichtung **(12)**, welche den Phasenabstand (φ) der beiden Schwingungsmaxima ermittelt, einer Regeleinheit **(12)**, mit der die Schwingungsfrequenz (Ω) der schwingenden Masse **(5)** über den Antrieb **(54)** einstellbar ist, bis mit der Vergleichereinrichtung **(12)** ein vorgegebener Phasenabstand, bevorzugt ein voreilender Phasenwinkel (φ) der anregenden Massenschwingung gegenüber der angeregten Einrichtungsschwingung zwischen 95° und 110° feststellbar ist, und einer mit einem Stellgeber **(36)** signalmäßig verbundenen Recheneinheit **(12)**, mit der aus den mit dem Meßelement **(11)** und dem Sensor **(29)** ermittelten Daten sowie mechanischen Daten (**m**_{**f**}**, m**_{**d**}**, m**_{**u**}**·r**_{**u**}) der Einrichtung **(1)** eine Bodensteifigkeit (**c**_{**B**}) und/oder ein Elastizitätsmodul **(E)** des Bodens **(20)** ermittelbar ist.

9. Meßvorrichtung **(1)** nach Anspruch 8, **dadurch gekennzeichnet,** daß die schwingende Masse **(5)** wenigstens eine umlaufende Unwucht hat, deren statisches Unwuchtmoment (**m**_{**u**}**·r**_{**u**}) von einer Stelleinrichtung **(53)** in Abhängigkeit des mit der Vergleichereinrichtung **(12)** ermittelten Phasenabstands (φ) einstellbar ist.

10. Meßvorrichtung **(1)** nach Anspruch 8 oder 9, **gekennzeichnet durch** eine Frequenzanalyseeinrichtung **(12)**, welche die von der Einrichtung **(3a, 3b)** infolge der anregenden Schwingung (Ω) der schwingenden Masse **(5)** angeregte Schwingung auf halbe Schwingungsfrequenzanteile und Vielfache der anregenden Schwingung (Ω) analysiert und bei Auftreten dieser Schwingungsanteile die anregende Schwingungsfrequenz (Ω) durch den Antrieb **(54)** erhöht und/oder das statische Unwuchtmoment (**m**_{**u**}**·r**_{**u**}) der schwingenden Masse **(5)** über eine Stelleinrichtung **(53)** erniedrigt.

11. Bodenverdichtungsvorrichtung **(1)** zur optimalen homogenen Bodenverdichtung mit einer Meßvorrichtung nach einem der Ansprüche 8 bis 10 zur Durchführung eines Verdichtungsverfahrens nach einem der Ansprüche 3 bis 7 mit wenigstens einer mit dem zu verdichtenden Boden **(20)** wenigstens zeitweise in Kontakt befindlichen Verdichtungseinrichtung **(3a, 3b)**, wenigstens einer auf diese einwirkende, in Bodenverdichtungsrichtung eine periodische Kraft erzeugende, schwingende Masse **(5)**, deren Schwingungsfrequenz (Ω) durch einen Antrieb **(54)** einstellbar ist, einem Meßelement **(11)**, insbesondere einem Beschleunigungsaufnehmer **(11)**, welches den Zeitpunkt der maximalen Schwingungsamplitude (**a**_{**0**}) der Bodenverdichtungseinrichtung (Bandage) **(3a, 3b)** in Bodenverdichtungsrichtung feststellt, einem Sensor **(29)**, der den Zeitpunkt der maximalen Schwingungsamplitude in Bodenverdichtungsrichtung der schwingenden Masse **(5)** bestimmt, einer Vergleichereinrichtung **(12)**, welche den Phasenabstand (φ) der beiden Schwingungsmaxima ermittelt, einer Regeleinheit **(12)**, mit der die Schwingungsfrequenz (Ω) der schwingenden Masse **(5)** über den Antrieb **(54)** einstellbar ist, bis mit der Vergleichereinrichtung **(12)** ein vorgegebener Phasenabstand, bevorzugt ein voreilender Phasenwinkel (φ) der anregenden Massenschwingung gegenüber der angeregten Bodenverdichtungseinrichtungsschwingung zwischen 95° und 110 feststellbar ist, und einer mit einem Stellgeber **(36)** signalmäßig verbundenen Recheneinheit **(12)**, mit der aus den mit dem Meßelement **(11)** und dem Sensor **(29)** ermittelten Daten sowie mechanischen Daten (**m**_{**f**}**, m**_{**d**}**, m**_{**u**}**·r**_{**u**}) der Bodenverdichtungseinrichtung **(1)** eine Bodensteifigkeit (**c**_{**B**}) des gerade verdichteten Bodens **(20)** ermittelbar ist, und insbesondere die Frequenz (Ω) und die periodische Kraft mit dem Stellgeber **(36)** zum Erreichen einer vorgegebenen Bodensteifigkeit (**c**_{**B**}) einstellbar sind.

12. Vorrichtung **(1)** nach Anspruch 11, **dadurch gekennzeichnet**, daß die schwingende Masse **(5)** wenigstens eine umlaufende Unwucht hat, deren statisches Unwuchtmoment (**m**_{**u**}**·r**_{**u**}) von einer Stelleinrichtung **(53)** in Abhängigkeit des mit der Vergleichereinrichtung **(12)** ermittelten Phasenabstands (φ) einstellbar ist.

13. Vorrichtung **(1)** nach Anspruch 11 oder 12, **gekennzeichnet durch** eine Frequenzanalyseeinrichtung **(12)**, welche die von der Verdichtungseinrichtung **(3a, 3b)** infolge der anregenden Schwingung (Ω) der schwingenden Masse **(5)** angeregte Schwingung auf halbe Schwingungsfrequenzanteile und Vielfache der anregenden Schwingung (Ω) analysiert und bei Auftreten dieser Schwingungsanteile die anregende Schwingungsfrequenz (Ω) durch den Antrieb **(54)** erhöht und/oder das statische Unwuchtmoment (**m**_{**u**}**·r**_{**u**}) der schwingenden Masse **(5)** über eine Stelleinrichtung **(53)** erniedrigt.

14. Vorrichtung **(1)** nach einem der Ansprüche 11 bis 13, dadurch gekennzeichnet, daß die schwingende Masse **(5)** aus zwei gleichsinnig umlaufenden Teilmassen **(56, 64)** besteht, welche über ein Planetengetriebe **(53)** antreibbar und in ihrer Lage zueinander einstellbar sind.

## Claims

1. Method for measuring the mechanical data of a soil (20), that is compacted or is to be compacted, with a device (3a, 3b) that acts upon the soil (20), and which is in conjunction with the soil (20), in terms of vibrations, read by an arithmetic unit (12) as one single oscillation system, and which is excited by an oscillation exciting force in such a manner that this oscillation system resonates, or it oscillates at a frequency (Ω) that exceeds the resonance by a preset frequency value, that is determined only on the basis of adjustment stabilities, with the value of the oscillation exciting force, its periodic frequency (Ω), and its phase angle (ø) in relation to the vibration of the oscillation system adjusted automatically by the arithmetic unit (12) in such a manner that, in consideration of the mass (m_{d}) of the device (3a. 3b) that acts upon the soil and its static weight load (m_{f}), the soil rigidity (C_{B}) and/or the modulus of elasticity (E) of the soil (20) are determined.

2. Method as characterized in claim 1 wherein in order to determine the vibration amplitude (a) of the oscillation system, the movement of the device (3a, 3b) in the direction of the required measuring vector is established, in particular, with an acceleration gauge (11), the phase angle (ø) is adjusted in lead, preferably, to between 90 ° and 110°, and the oscillation exciting force is generated, preferably, by way of an accelerated, in particular, rotating mass, the static unbalance moment ( mᵤ · rᵤ) of which is prescribed by the arithmetic unit (12).

3. Method for compacting in order to achieve optimal, in particular, homogenous soil compacting (1) by using a measuring method as characterized in claims 1 and 2 with a compacting device (3a, 3b) that acts upon the soil to be compacted (20), and which is in conjunction with the soil (20), in terms of vibrations, read by an arithmetic unit (12) as one single compacting oscillation system, and which is excited by an oscillation exciting force in such a manner that this compacting oscillation system resonates, or it oscillates at a frequency (Ω) that exceeds the resonance by a preset frequency value, that is determined only on the basis of adjustment stabilities, with the value of the oscillation exciting force, its periodic frequency (Ω), and its phase angle (⌀) in relation to the vibration of the compacting oscillation system adjusted automatically by the arithmetic unit (12) in such a manner that, in consideration of the mass (m_{d}) of the compacting device (3a, 3b) and its static weight load (m_{f}), a preset soil rigidity (C_{B}) is achieved.

4. Method for compacting as characterized in claim 3 wherein in order to determine the vibration amplitude (a) of the compacting oscillation system the movement of the compacting device (3a, 3b) in the direction of the required compacting vector is established, in particular, with an acceleration gauge (11), the phase angle (ø) is adjusted in lead, preferably, to between 90 ° and 110°, and the oscillation exciting force is generated, preferably, by way of an accelerated, in particular, rotating mass, the static unbalance moment (mᵤ · rᵤ) of which is prescribed by the arithmetic unit (12).

5. Method for compacting as characterized in claims 3 or 4 wherein the compacting process is completed as soon as a preset modulus of elasticity (E) of the soil (20) is established automatically by the arithmetic unit (12), with the modulus of elasticity (E) being determined during a run across the soil by means of an iterative calculation, in particular, by also utilizing the soil rigidity (C_{B}), the vibration amplitude (a) of the compacting device (3a, 3b) and/or the latter's acceleration (ä).

6. Method for compacting as characterized in one of the above claims 3 through 5 wherein non-consolidated material is compacted in a first compacting procedure, preferably, depending on the soil characteristics and the compacting conditions, at maximum compacting output, with the output only being limited by the capacity of the machinery, with the oscillation exciting force automatically adjusted in such a manner that no lift-off of the soil compacting device (1) occurs, and preferably, the lift-off point of the soil compacting device (1) is determined by means of a frequency analysis of the vibration of the compacting device (3a, 3b) in terms of the occurrence of one half of a partial oscillation component in relation to the fundamental oscillation and/or in terms of a comparison of the amplitudes of sequential oscillations of the compacting device (3a, 3b) up to a preset deviation value.

7. Method for compacting as characterized in one of the above claims 3 through 6 wherein the compacting device (3a, 3b) is moved more rapidly across a soil (20) that has already been compacted to a preset value than across a soil (20) that has yet to be compacted, preferably with reduced oscillation exciting force, in order to minimize, from a compacting point of view, unnecessary runs.

8. Measuring apparatus (1) for measuring mechanical data of a soil (20), that is compacted or is to be compacted, with a measuring procedure in accordance with claims 1 or 2 wherein at least one device (3a, 3b) is in contact with the soil (20) at least some of the time; with at least one oscillating mass (5) which acts upon the device and generates a periodic force in the measuring direction, the vibration frequency (Ω) of which can be adjusted with a drive (54); with a measuring element (11), in particular, an acceleration recorder (11), which determines the point in time of the maximum oscillation amplitude (ao) of the device (3a, 3b) in the measuring direction; with a sensor (29), which establishes the point in time of the maximum oscillation amplitude of the oscillating mass (5) in the direction of soil compacting; with a comparison unit (12) which determines the phase distance (ø) of the two oscillation maximum values; with a control unit (12), with which the oscillation frequency (Ω) of the oscillating mass (5) can be adjusted by means of the drive (54) until the comparison unit (12) can establish a preset phase distance, preferably a lead phase angle (ø) of the exciting mass oscillation in relation to the excited device oscillation of between 95 ° and 110°; and with an arithmetic unit (12) that is connected via signal with an adjusting unit (36) and with which, collected by the measuring element (11) and the sensor (29), the data and the mechanical data (m_{f}, m_{d}, mᵤ · rᵤ) of the device (1), soil rigidity (C_{B}) and/or a modulus of elasticity (E) of the soil (20) can be determined.

9. Measuring apparatus (1) as characterized in claim 8 wherein the oscillating mass (5) features at least one rotating unbalance the static unbalance moment (mᵤ · rᵤ) of which can be adjusted by an adjusting unit (53) depending on the phase distance (ø) that is determined with the comparison unit (12).

10. Measuring apparatus (1) as characterized in claims 8 or 9 wherein a frequency analysis device (12) analyzes the oscillation excited by the device (3a, 3b), with the vibration generated by the exciting oscillation (Ω) of the oscillating mass (5), to one-half oscillation frequency parts and multiples of the exciting vibration (Ω), and upon occurrence of these partial oscillations it increases the exciting oscillation frequency (Ω) by means of the drive (54), and/or reduces the static unbalance moment (mᵤ · rᵤ) of the oscillating mass (5) by means of an adjusting unit (53).

11. Compacting apparatus (1) for optimal, homogenous soil compacting with a measuring device as characterized in one of the claims 8 through 10 in order to implement a compacting procedure as characterized in the claims 3 through 7 with at least one compacting device (3a, 3b) that is in contact with the soil (20) that is to be compacted at least some of the time; with at least one oscillating mass (5) which acts upon the device and generates in the soil compacting direction a periodic force, the vibration frequency (Ω) of which can be adjusted with a drive (54); with a measuring element (11), in particular, an acceleration recorder (11), which determines the point in time of the maximum oscillation amplitude (a₀) of the compacting device (compacting surface) (3a, 3b) in the soil compacting direction; with a sensor (29), which establishes the point in time of the maximum oscillation amplitude of the oscillating mass (5) in the direction of soil compacting of the oscillating mass (5); with a comparison unit (12) which determines the phase distance (ø) of the two oscillation maximum values; with a control unit (12), with which the oscillation frequency (Ω) of the oscillating mass (5) can be adjusted by means of the drive (54) until the comparison unit (12) can establish a preset phase distance, preferably a lead phase angle (ø) of the exciting mass oscillation in relation to the excited soil compacting device oscillation of between 95° and 110° ; and with an arithmetic unit (12) that is connected via signal with an adjusting unit (36) and with which, obtained by the measuring element (11) and the sensor (29), the data and the mechanical data (m_{f}, m_{d}, mᵤ · rᵤ) of the soil compacting device (1), soil rigidity (C_{B}) of the soil that has just been compacted can be determined; and. in particular, the frequency (Ω) and the periodic force are adjustable with the adjusting unit in order to achieve a preset soil rigidity (C_{B}).

12. Apparatus (1) as characterized in claim 11 wherein the oscillating mass (5) has a least one rotating unbalance the static unbalance moment of which (mᵤ · rᵤ) is adjustable with an adjustment unit (53) depending on the phase distance (ø) established by the comparison unit (12).

13. Apparatus (1) as characterized in claims 11 or 12 wherein a frequency analysis device (12) analyzes the oscillation excited by the compacting device (3a, 3b), with the vibration generated by the exciting oscillation (Ω) of the oscillating mass (5), to one-half oscillation frequency parts and multiples of the exciting vibration (Ω), and upon occurrence of these partial oscillations it increases the exciting oscillation frequency (Ω) by means of the drive (54), and/or reduces the static unbalance moment (mᵤ · rᵤ) of the oscillating mass (5) by means of an adjusting unit (53).

14. Apparatus (1) as characterized in one of the claims 11 through 13 wherein the oscillating mass (5) consists of two rotating partial masses (56, 64) moving in the same direction, that can be driven by a planetary gearing and whose position to each other is adjustable.

## Revendications

1. Procédé pour mesurer des données mécaniques d'un sol compacté ou devant être compacté, comportant un dispositif (3a,3b) qui agit sur le sol (20) et qui est considéré conjointement avec le sol (20), du point de vue des vibrations, comme étant un système vibrant unique, par une unité de calcul (12) et est excité par une force déclenchant des vibrations de telle sorte que ce système vibrant vibre à la résonance ou vibre avec une fréquence prédéterminée (Ω), qui dépasse la résonance et ce d'une valeur de fréquence déterminée uniquement par des instabilités de réglage, et selon lequel la valeur de la force, qui déclenche les vibrations et dont la fréquence périodique (Ω) et l'angle de phase (φ) sont réglés automatiquement, pour faire vibrer le système vibrant, par l'unité de calcul (12) de telle sorte que la solidité (c_{B}) du sol et/ou le module d'élasticité (E) du sol (20) sont déterminés en tenant compte de la masse (m_{d}) du dispositif (3a,3b), qui agit sur le sol, et du poids (m_{f}) qui charge de façon statique ce dispositif.

2. Procédé selon la revendication 1, caractérisé en ce que pour déterminer la déviation vibratoire (a) du système vibrant, le déplacement du dispositif (3a,3b) dans la direction du vecteur de mesure requis est déterminé notamment avec un accéléromètre (11), l'angle de phase (φ) est réglé avec une avance comprise de préférence entre 95 et 110° et de préférence la force, qui déclenche les vibrations, est produite avec une masse accélérée, notamment une masse tournante, dont le couple de balourd statique (mᵤ.rᵤ) est prédéterminé par l'unité de calcul (12).

3. Procédé de compactage destiné à obtenir un compactage optimum et notamment homogène (1) du sol moyennant l'utilisation du procédé de mesure selon la revendication 1 ou 2, comportant un dispositif de compactage (3a,3b) qui agit sur le sol (20) et qui est considéré conjointement avec le sol (20), du point de vue des vibrations, comme étant un système vibrant unique, par une unité de calcul (12) et est excité par une force déclenchant des vibrations de telle sorte que ce système vibrant vibre à la résonance ou vibre avec une fréquence prédéterminée (Ω), qui dépasse d'une valeur de fréquence déterminée uniquement par des instabilités de réglage, et selon lequel la valeur de la force, qui déclenche les vibrations et dont la fréquence périodique (Ω) et l'angle de phase (φ) sont réglés automatiquement, pour faire vibrer le système vibrant, par l'unité de calcul (12) de telle sorte qu'une solidité atteinte (c_{B}) du sol est déterminée en tenant compte de la masse (m_{d}) du dispositif (3a,3b), qui agit sur le sol, et du poids (m_{f}) qui charge de façon statique ce dispositif.

4. Procédé de compactage selon la revendication 3, caractérisé en ce que pour la détermination de la déviation vibratoire (a) du système vibrant, le déplacement du dispositif (3a,3b) dans la direction du vecteur de mesure requis est déterminé notamment avec un accéléromètre (11), l'angle de phase (φ) est réglé avec une avance comprise de préférence entre 95° et 110° et de préférence la force, qui déclenche les vibrations, est produite avec une masse accélérée, notamment une masse tournante, dont le couple de balourd statique (mᵤ.rᵤ) est prédéterminé par l'unité de calcul (12).

5. Procédé de compactage selon la revendication 3 ou 4, caractérisé en ce que l'opération de compactage est terminée dès qu'un module d'élasticité prédéterminé (E) du sol (20) est déterminé de façon automatique par l'unité de calcul (12), le module d'élasticité (E) étant déterminé pendant le passage sur le sol avec un calcul itératif, notamment moyennant l'utilisation de la solidité (c_{B}) du sol et de l'amplitude vibratoire (a) du dispositif de compactage (3a,3b) ou de son accélération (ä).

6. Procédé de compactage selon l'une des revendications 3 à 5, caractérisé en ce que le matériau non compacté du sol est compacté, lors de la première opération de compactage, de préférence en fonction de l'état de sol et de l'état de compactage, avec une puissance maximale de compactage, limitée uniquement par les caractéristiques de la machine, et selon lequel notamment la force de déclenchement des vibrations est réglée cependant d'une manière automatique à un niveau juste suffisamment élevé pour qu'il ne se produise aucun rebond du dispositif (1) de compactage du sol, et que de préférence le rebond du dispositif (1) de compactage du sol est déterminé par une analyse des fréquences de la vibration du dispositif de compactage (3a,3b) lors de l'apparition d'une demi-composante partielle de vibration par rapport à la vibration de base et/ou par une comparaison des amplitudes de vibrations successives du dispositif de compactage (3a,3b) jusqu'à une valeur d'écart prédéterminée.

7. Procédé de compactage selon l'une des revendications 3 à 6, caractérisé en ce qu'on déplace le dispositif de compactage (3a,3b) sur un sol (20) déjà compacté à une valeur prédéterminée, plus rapidement que sur un sol (20) non encore compacté, de préférence avec une force réduite d'excitation des vibrations de manière à réduire des passages inutiles du point de vue du processus de compactage.

8. Dispositif de mesure (1) pour la mesure de données mécanique d'un sol compacté ou devant être compacté (20) à l'aide d'un procédé de mesure selon la revendication 1 ou 2, comportant au moins un dispositif (3a,3b) qui est placé au moins par instant en contact avec le sol (20), au moins une masse vibrante (1) qui agit sur ce dispositif et produit une force périodique dans la direction de mesure et dont la fréquence de vibration (Ω) est réglable au moyen d'un dispositif d'entraînement (54), un élément de mesure (11), notamment un capteur d'accélération (11), qui détermine l'instant de l'amplitude maximale de vibration (aₒ) du dispositif (3a,3b) dans la direction de mesure, un capteur (29), qui détermine l'instant de l'amplitude maximale de vibration dans le dispositif de compactage du sol de la masse vibrante (5), un dispositif comparateur (12), qui détermine l'écart de phase (φ) des deux maxima de vibration, l'unité de régulation (12), au moyen de laquelle la fréquence de vibration (Ω) de la masse vibrante (5) est réglable au moyen du dispositif d'entraînement (54), jusqu'à ce qu'un écart de phase prédéterminé, de préférence un angle d'avance de phase (φ) de la vibration d'excitation de la masse par rapport à la vibration d'excitation du dispositif entre 95° et 110° puisse être déterminé par le dispositif comparateur (12), et une unité de calcul (12), qui est reliée pour la transmission des signaux à un générateur de régulation (36) et au moyen de laquelle une solidité (c_{B}) et/ou un module d'élasticité (U) du sol (20) peuvent être déterminés à partir des données déterminés avec l'élément de mesure (11) et avec le capteur (22) ainsi que des données mécaniques (m_{f},m_{d},mᵤ.rᵤ) du dispositif (1).

9. Dispositif de mesure (1) selon la revendication 8, caractérisé en ce que la masse vibrante (5) possède au moins un balourd circonférentiel, dont le couple statique (mᵤ.rᵤ) est réglable par un dispositif de réglage (53) en fonction de l'écart de phase (φ) déterminé par le dispositif comparateur (12).

10. Dispositif de mesure (1) selon la revendication 8 ou 9, caractérisé par un dispositif d'analyse de fréquences (12), qui analyse la vibration, qui est déclenchée par le dispositif (3a,3b) en raison de la vibration d'excitation (Ω) de la masse vibrante (5), en ce qui concerne la présence de demi-composantes de la fréquence de vibration et de multiples de la vibration d'excitation (Ω) et, lors de l'apparition de ces composantes de vibration, augmente la fréquence de vibration d'excitation (Ω) au moyen du dispositif d'entraînement (54) et/ou réduit le couple statique de balourd (mᵤ.rᵤ) de la masse vibrante (5) par l'intermédiaire du dispositif de réglage (53).

11. Dispositif (1) de compactage du sol pour réaliser un compactage homogène optimum du sol, comportant un dispositif de mesure selon l'une des revendications 8 à 10 pour la mise en oeuvre d'un procédé de compactage selon l'une des revendications 3 à 7, comportant un dispositif de compactage (3a,3b) situé au moins par instants en contact avec le sol à compacter (20), au moins une masse vibrante (5), qui agit sur ce dispositif et produit une force périodique dans la direction de compactage du sol et dont la fréquence de vibration (Ω) est réglable à l'aide d'un dispositif d'entraînement (54), un élément de mesure (11), notamment un capteur d'accélération (11), qui fixe l'instant de l'amplitude de vibration maximale (aₒ) du dispositif de compactage du sol (bandage) (3a,3b) dans la direction de compactage du sol, et un capteur (29), qui détermine l'instant de l'amplitude maximale de vibration, dans la direction de compactage du sol, de la masse vibrante (5), un dispositif comparateur (12), qui détermine l'écart de phase (φ) des deux maxima de vibration, une unité de régulation (12), au moyen de laquelle la fréquence de vibration (Ω) de la masse vibrante (5) est réglable au moyen du dispositif d'entraînement (54), jusqu'à ce qu'un écart de phase prédéterminé, de préférence un angle d'avance de phase (φ) de la vibration d'excitation de la masse par rapport à la vibration d'excitation du dispositif entre 95° et 110°, puisse être déterminé par le dispositif comparateur (12), et une unité de calcul (12), qui est reliée pour la transmission des signaux à un générateur de réglage (36) et au moyen de laquelle une solidité (c_{B}) du sol (20) précisément compacté peuvent être déterminés à partir des données déterminés avec l'élément de mesure (11) et avec le capteur (29), ainsi que des données mécaniques (m_{f},m_{d},mᵤ.rᵤ) du dispositif (1), et notamment la fréquence (Ω) de la force périodique sont réglables à l'aide du générateur de réglage (36) pour l'obtention,d'une solidité prédéterminée (c_{B}) du sol.

12. Dispositif (1) selon la revendication 1, caractérisé en ce que la masse vibrante (5) comporte au moins un balourd circonférentiel, dont le couple statique (mᵤ.rᵤ) est réglable par un dispositif de réglage (53) en fonction de l'écart de phase (φ) déterminé avec le dispositif comparateur (12).

13. Dispositif (1) selon la revendication 11 ou 12, caractérisé par un dispositif d'analyse de fréquences (12), qui analyse la vibration, qui est excitée par le dispositif de compactage (3a,3b) en raison de la vibration d'excitation (Ω) de la masse vibrante (5), pour déterminer la présence de demi-composantes de la fréquence de vibration et de multiples de la vibration (Ω) et, lors de l'apparition de ces composantes de vibration, augmente la fréquence de vibration d'excitation (Ω) au moyen du dispositif d'entraînement (54) et/ou réduit le couple statique de balourd (mᵤ.rᵤ) de la masse vibrante (5) par l'intermédiaire d'un dispositif de régulation (53).

14. Dispositif (1) selon l'une des revendications 11 à 13, caractérisé en ce que la masse vibrante (5) est constituée de deux masses partielles (54,56), qui tournent dans le même sens et peuvent être entraînées par l'intermédiaire d'un engrenage planétaire (53) et dont les positions réciproques sont réglables.
